# EUROPÄISCHE PATENTSCHRIFT

(11) **EP 0 561 143 B1**
(45) Veröffentlichungstag und Bekanntmachung des Hinweises auf die Patenterteilung: **09.08.1995**
(21) Anmeldenummer: 93101794.1
(22) Anmeldetag: 05.02.1993
(51) Int. Cl.: H01R 13/595

(54) **Stecker- oder Schaltschrankeinsatz mit einer Zugentlastung und zum Anschluss für Abschirmungen**
Plug or switch cabinet insertion piece with strain relief and for shielding connection
Pièce d'insertion pour des fiches ou des armoires électriques avec une décharge de traction et une connexion de blindage

(30) Priorität: 14.03.1992 DE 19920003471U
(43) Veröffentlichungstag der Anmeldung: 22.09.1993
(73) Patentinhaber: HTS-Elektrotechnik GmbH, D-53819 Neunkirchen-Seelscheid (DE)
(72) Erfinder: Schmitz, Herbert, W-5206 Neunkirchen-Seelscheid 1 (DE); Link, Jürgen, W-7530 Neulingen-Bau (DE); Heinz, Elmar, W-5204 Lohmar 21 (DE)
(74) Vertreter: Neumann, Ernst Dieter, Dipl.-Ing., et al

(56) Entgegenhaltungen:
- DE-3 438 419
- DE-2 247 897
- IBM TECHNICAL DISCLOSURE BULLETIN Bd. 22, Nr. 8B, Januar 1980, Seite 3663 D.A.TYLER 'STRAIN RELIEF CLAMP'

## Beschreibung

Die Erfindung betrifft einen Stecker- oder Schaltschrankeinsatz mit einem Kontakteinsatz oder für Mehrfachstecker, der eine Mehrzahl von parallel zueinander angeordneten gegeneinander isolierten elektrischen Kontaktstiften oder -buchsen aufnehmen kann und in ein Gehäuse oder ein Schaltschrankpaneel einsetzbar ist und einen Schutzkontaktanschluß aufweist, wobei die Kontaktstifte oder-buchsen auf der Vorderseite des Einsatzes zur Steckverbindung mit Gegenbuchsen oder -stiften zugänglich sind und auf der Rückseite des Einsatzes Anschlußmittel zur Verbindung mit jeweils einem Kabel oder einer Litze aufweisen, und wobei auf der Rückseite des Einsatzes weiter Zugentlastungs- und/oder Abschirmmittel für die Kabel oder Litzen vorgesehen sind. Ein derartiger Einsatz ist aus der DE-A-3438419 bekannt.

Bei Einsätzen der genannten Art, die beispielsweise im Zusammenhang mit elektronischen Schaltungen und Steuerungen eingesetzt werden, ist es von Bedeutung, abgeschirmte Kabel zu verwenden, damit die sogenannte elektromagnetische Verträglichkeit sichergestellt ist. Das heißt, daß eine Abschirmung der Kabel notwendig ist, um Fehlschaltungen und Fehlsteuerungen durch äußere Störfelder oder durch gegenseitige Beeinflussung der einzelnen Kabel oder Leiter zu verhindern.

Bisher sind Steckereinsätze der genannten Art verwendet worden, bei der eine einzige Schelle für ein mehradriges Kabel vorgesehen war, mittels der das Kabel zur Zugentlastung eingespanntwurde, wobei zugleich die gesamte Abschirmung auf die mit dem Erdungskontakt verbundene Schelle gelegt wurde. Das Anschließen der einzelnen Adern des mehradrigen Kabels an die Anschlußmittel der einzelnen Steckerkontakte ist hierbei problematisch, wenn die Zugentlastung durch Einspannen des Kabels bereits hergestellt worden ist. Wird hierauf jedoch verzichtet, besteht die Gefahr, daß während des Herstellens der einzelnen Verbindungen bereits angeschlossene nicht-zugentlastete einzelne Adern wieder losgerissen werden. Werden einzeln abgeschirmte Kabel oder Adern verwendet, ist es nahezu unmöglich, diese auf einer einzigen Schelle zur Zugentlastung und Abschirmung festzulegen.

Hiervon ausgehend ist es Aufgabe der Erfindung, einen Steckereinsatz bereitzustellen, der eine sichere Zugentlastung und Abschirmung auch bei Verwendung mehrerer einzelner Kabel oder Litzen ermöglicht und dabei die Montage, d. h. die Verbindung der Kabel oder Litzen mit den Anschlußmitteln der einzelnen Kontaktstifte oder -buchsen vereinfacht. Die Lösung hierfür besteht darin, daß auf der Rückseite des Einsatzes ein quer zur Achse der Kontaktstifte oder -buchsen verlaufender Bügel zur Zugentlastung und/oder als Abschirmkontakt für die Kabel oder Litzen angeordnet ist, der eine Mehrzahl von Schellen oder Klemmen zum Einspannen der Kabel oder Litzen tragt und der mit dem Schutzkontaktanschluß elektrisch leitend verbunden ist. Ein derartiger, im wesentlichen über die gesamte Erstreckung des Steckereinsatzes reichender Bügel ermöglicht in vorteilhafter Weise eine vereinfachte Montage und eine Sicherung jeden einzelnen Kabels unmittelbar nach dem Herstellen der Verbindung mit dem jeweiligen Anschlußmittel der Kontaktstifte oder -buchsen. Die Zahl der einzelnen Schellen oder Klemmen kann dabei im Höchstfall der Zahl der Kontaktstifte oder - buchsen entsprechen. Da in der Regel mehradrige Kabel verwendet werden, ist allgemein ein Bruchteil der Anzahl der Kontaktstifte oder-buchsen an Schellen oder Klemmen ausreichend. Der Bügel kann in einfacher Ausgestaltung ein im wesentlichen U-förmiges in einer Ebene liegendes Blechteil umfassen, an dessen beiden freien Schenkeln rechtwinklig aus der Ebene abgebogene Laschen zur Befestigung an dem Einsatz vorgesehen sind. Je nach Art des Einsatzes können die Laschen am Einsatz angeschraubt oder angeschweißt sein.

In einer ersten bevorzugten Ausgestaltung, die auch als Ausführungsbeispiel unten beschrieben wird, besteht der Stecker- oder Schaltschrankeinsatz im wesentlichen aus einem Kontakteinsatz, der als selbsttragender Isolierkörper ausgebildet ist. Hierbei kommt insbesondere das Anschrauben des Bügels im Bereich der ohnehin vorhandenen Schutzkontaktanschlüsse in Betracht.

Nach einer zweiten vorteilhaften Ausgestaltung, die ebenfalls noch beschrieben wird, umfaßt der Stecker- oder Schaltschrankeinsatz eine Grundplatte oder Platine mit mehreren Ausschnitten, in die einzelne Mehrfachstecker, insbesondere SMD-Stecker (Sub-Miniatur-D) eingesetzt sind. Die Platine kann hierbei ebenfalls ein Blechteil bilden, wobei dann der Bügel in bevorzugter Weise angeschweißt ist.

An den Bügel kann in weiterer typischer Ausführung zumindest ein Erdungsband zur Verbindung mit dem Steckergehäuse oder dem Schaltschrankpaneel angeschraubt sein. Der Leiterquerschnitt dieser Erdungsbänder ist dabei größer zu wählen, als die Summe der Querschnitte der einzelnen Abschirmungen, die mit den Schellen oder Klemmen am Bügel festgelegt werden.

Bevorzugte Ausführungsbeispiele der Erfindung werden nachstehend anhand der Zeichnungen beschrieben.

Figur 1 zeigt einen Stecker- oder Schaltschrankeinsatz 10 mit einem Kontakteinsatz 11, der aus einem einstückigen Isolierkörper besteht. An diesem ist die Vorderseite mit 12 bezeichnet und die Rückseite mit 13. In diesem Kontakteinsatz 11 sind einzelne Kontaktstifte oder Buchsen parallel zur Mittelachse 14 einsetzbar. Jeweils seitlich sind Erdungskontakte 15 angeordnet, die Schraubenlöcher zum Eindrehen von Schrauben 25 haben, die mit Scheiben 26 gesichert sind. Der Erdungskontakt setzt sich in einem Steg 16 nach vorne fort. Am Kontakteinsatz 11 ist eine Anschlagfläche 17 zur Begrenzung der Einsteckbewegung vorgesehen. Weiterhin sind an den Ecken vier abgewinkelte Laschen 18 mit nicht dargestellten Schraubenlöchern zu erkennen, mittels derer der Kontakteinsatz 11 in einem Gehäuse oder an einem Schaltschrankpaneel mit in Richtung der Achse 14 eingesetzten Schrauben befestigt wird.

Mittels der Schrauben 25 ist ein im wesentlichen flacher U-förmiger Bügel 21 am Einsatz 11 angeschraubt, der seitliche Schenkel 22 hat, an denen aus der Ebene des Bügels abgebogene Laschen 23 ausgebildet sind. In den Laschen 23 sind nur durch ihre Achse 24 angedeutete Durchgangslöcher zum Eindrehen der Schrauben 25 vorgesehen. Am Bügel 21 sind Erdungsbänder 29 angeschraubt, deren Klemmschuhe 30 unten als Einzelheit dargestellt sind.

Am Bügel 21 sind weiterhin erste Schellen 31 angeschraubt, die mittels einfacher Schrauben 34 mit Sicherungsscheiben 35 befestigt werden. Am Bügel 21 sind darüber hinaus auf der Gegenseite und in der Höhe versetzt zweite Schellen 32 mit in Gewindelöcher eingedrehten Schrauben 27 befestigt, die mit Sicherungsscheiben 36 unterlegt sind. Am Bügel 21 sind weiterhin auf der Gegenseite zu letzteren dritte Schellen 33 auf die eingedrehten Schrauben 27 gesetzt und mit aufgeschraubten Muttern 28 befestigt, die mit Sicherungsscheiben 37 unterlegt sind. Der hierbei dargestellte Bügel 21 weist also im ganzen sieben einzeln anziehbare Schellen zur Zugentlastung und zur Herstellung einer Abschirmung einzelner Kabel auf, wobei in der hier gezeigten Anordnung die Schellen 32 mittels der Schrauben 27 vor den Schellen 33 mittels der Muttern 28 gesichert werden müssen.

In Figur 2 ist ein Stecker- oder Schaltschrankeinsatz 40 mit einer Grundplatte oder Platine 41 dargestellt, in der einzelne Ausschnitte 42, 43, 44 einer ersten Größe und ein Ausschnitt 45 einer zweiten Größe zum Einsetzen von Mehrfachsteckern, insbesondere SMD-Einsätzen, ausgeführt sind. Die Einsätze selber sind nicht dargestellt. Auf die Platine 41 ist ein im wesentlichen aus einem ebenen Blechteil bestehender U-förmiger Bügel 51 angesetzt, der quer zur Mittelachse 58 oder Einsteckachse verläuft und dessen freie Schenkel 52 mit aus der Ebene gebogenen Laschen 53 versehen sind, die an der Platine 41 angepunktet sind. Im Bügel 51 sind Gewindelöcher dargestellt, in denen auf einer Seite mittels Schrauben und Sicherungsscheiben drei Schellen 54, 55, 56 und auf der anderen Seite eine Schelle 57 befestigt sind. Die Anzahl der hier verwendeten Schellen entspricht der Anzahl der Mehrfachstecker, für die jeweils ein mehradriges Kabel zur Zugentlastung und zur Abschirmung festzulegen ist. Eine der Befestigungsschrauben ist als Einzelteil 46 mit der Sicherungsscheibe 47 dargestellt.

### Bezugszeichenliste

- 10: Stecker- oder Schaltschrankeinsatz
- 11: Kontakteinsatz
- 12: Vorderseite
- 13: Rückseite
- 14: Steckachse
- 15: Schutzkontaktanschluß
- 16: Schutzkontaktstift
- 17: Absatz
- 18: Anschraubwinkel
- 19: -
- 20: -
- 21: Bügel
- 22: Schenkel
- 23: Lasche
- 24: Schraubenloch
- 25: Schraube
- 26: Scheibe
- 27: Schraube
- 28: Mutter
- 29: Erdungsband
- 30: Kontaktschuh
- 31: Schelle
- 32: Schelle
- 33: Schelle
- 34: Schraube
- 35: Scheibe
- 36: Scheibe
- 37: Scheibe
- 40: Stecker- oder Schaltschrankeinsatz
- 41: Platine
- 42: Ausnehmung
- 43: Ausnehmung
- 44: Ausnehmung
- 45: Ausnehmung
- 46: Schraube
- 47: Scheibe

- 51: Bügel
- 52: Schenkel
- 53: Lasche
- 54: Schelle
- 55: Schelle
- 56: Schelle
- 57: Schelle
- 58: Steckachse

## Patentansprüche

1. Stecker- oder Schaltschrankeinsatz mit einem Kontakteinsatz oder zur Aufnahme von mehreren Mehrfachsteckern, der eine Mehrzahl von parallel zueinander angeordneten gegeneinander isolierten elektrischen Kontaktstiften oder-buchsen aufnehmen kann und in ein Gehäuse oder ein Schaltschrankpaneel einsetzbar ist und einen Schutzkontaktanschluß aufweist, wobei die Kontaktstifte oder -buchsen auf der Vorderseite des Einsatzes zur Steckverbindung mit Gegenbuchsen oder -stiften zugänglich sind und auf der Rückseite des Einsatzes Anschlußmittel zur Verbindung mit jeweils einem Kabel oder einer Litze aufweisen, und wobei auf der Rückseite des Einsatzes weiter Zugentlastungs- und/oder Ab-schirmmittel für die Kabel oder Litzen vorgesehen sind, **dadurch gekennzeichnet, daß** auf der Rückseite des Einsatzes (10, 40) ein quer zur Achse (14, 58) der Kontaktstifte oder - buchsen verlaufender Bügel (21, 51) zur Zugentlastung und/oder als Abschirmkontakt für die Kabel oder Litzen angeordnet ist, der eine Mehrzahl von Schellen (31, 32, 33; 54 - 57) oder Klemmen zum Einspannen der Kabel oder Litzen trägt, und der mit dem Schutzkontaktanschluß elektrisch leitend verbunden ist.

2. Stecker- oder Schaltschrankeinsatz nach Anspruch 1,
**dadurch gekennzeichnet,**
**daß** der Kontakteinsatz (11) ein einstückiger oder mehrteiliger selbsttragender Isolierkörper ist.

3. Stecker- oder Schaltschrankeinsatz nach Anspruch 1,
**dadurch gekennzeichnet,**
**daß** der Steckereinsatz (40) eine Grundplatte/Platine (41) mit Ausschnitten (42 - 45) umfaßt, in die einzelne Mehrfachstecker, insbesondere SMD-Stecker eingesetzt sind.

4. Stecker- oder Schaltschrankeinsatz nach einem der Ansprüche 1 bis 3,
**dadurch gekennzeichnet,**
**daß** der Bügel (21, 51) ein im wesentlichen U-förmiges eine Ebene bildendes Blechteil umfaßt, an dessen Schenkeln (22, 52) rechtwinklig aus der Ebene abgebogene Laschen (23, 53) zur Befestigung vorgesehen sind.

5. Stecker- oder Schaltschrankeinsatz nach Anspruch 4,
**dadurch gekennzeichnet,**
**daß** die Laschen (23) am Kontakteinsatz (11) angeschraubt sind.

6. Stecker- oder Schaltschrankeinsatz nach Anspruch 4,
**dadurch gekennzeichnet,**
**daß** die Laschen (53) an der Grundplatte (41) angeschweißt sind.

7. Stecker- oder Schaltschrankeinsatz nach einem der Ansprüche 1 bis 6,
**dadurch gekennzeichnet,**
**daß** am Bügel (21, 51) ein oderzwei Erdungsbänder (29) zur Verbindung mit dem Steckergehäuse oder dem Schaltschrankpaneel elektrisch leitend befestigt ist.

## Claims

1. A plug insert or switch cabinet insert with a contact insert or for receiving a plurality of multiple plugs, which plug insert or switch cabinet insert is suitable for receiving a plurality of parallel electric contact pins or contact bushes insulated relative to one another, and insertable into a housing or switch cabinet panel, and comprises a protective contact connector, with the contact pins or contact bushes being accessible on the front end of the insert to establish a plug-in connection with counter bushes or counter pins and comprising connecting means on the reverse side of the insert which are each connectable to a cable or strand, and with the reverse side of the insertfurther being provided with tension relieving and/or screening means for the cables or strands,
**characterised in**
**that** on the reverse side of the insert (10, 40) , there is arranged a clip (21, 51) which extends transversely to the axis (14, 58) of the contact pins or contact bushes, which serves tension relieving purposes and/or as a screening contact for the cables or strands, which carries a plurality of fittings (31, 32, 33; 54 - 57) or clamps for clamping in the cables or strands and which is connected to the protective contact connector so as to be electrically conducting.

2. A plug insert or switch cabinet insert according to claim 1,
**characterised in**
**that** the contact insert (11) is a one-piece or multiple-part self-supporting insulating member.

3. A plug insert or switch cabinet insert according to claim 1,
**characterised in**
**that** the plug insert (40) comprises a base plate (41) with cut-out portions (42 - 45) into which there are inserted individual multiple plugs, especially SMD plugs.

4. A plug insert or switch cabinet insert according to any one of claims 1 to 3,
**characterised in**
**that** the clip (21, 51) comprises a substantially U-shaped plate metal part which forms one plane and whose arms (22, 52) are provided with fixing brackets (23, 53) bent rectangularly out of the plane.

5. A plug insert or switch cabinet insert according to claim 4,
**characterised in**
**that** the brackets (23) are screwed to the contact insert (11).

6. A plug insert or switch cabinet insert according to claim 4,
**characterised in**
**that** the brackets (53) are welded to the base plate (41).

7. A plug insert or switch cabinet insert according to any one of claims 1 to 6,
**characterised in**
**that** one or two earthing strips (29) to be connected to the plug housing or switch cabinet panel are secured to the clip (21, 51) so as to be electrically conducting.

## Revendications

1. Ensemble de fiches ou de boîte de distribution équipé d'une pluralité de contacts ou en vue de la réception de plusieurs fiches multiples, pouvant recevoir une pluralité de tiges ou de douilles de contact isolées les unes des autres, disposées parallèlement entre elles, et pouvant être placées dans un boîtier ou dans un panneau de boîte de distribution et présentant une borne de contact de protection, les tiges ou douilles de contact étant accessibles sur le côté antérieur de l'élément en vue de la liaison par enfichage avec des douilles ou des tiges antagonistes et présentant, sur le côté postérieur de l'élément, des moyens de raccordement en vue de la liaison, respectivement, à un câble ou à un fil, et sur le côté postérieur de l'ensemble, étant prévus en outre des moyens de relâchement de tension et/ou de blindage pour les câbles ou les fils
**caractérisé en ce que**, sur le côté postérieur de l'ensemble (10, 40), est disposé un étrier (21, 51) s'étendant perpendiculairement à l'axe (14, 58) des tiges ou des douilles de contact en vue du relâchement de tension et/ou en tant que contact de blindage pour les câbles ou les fils, qui supportent une pluralité de colliers (31, 32, 33; 54-57) ou de bornes en vue du serrage des câbles ou des fils, et est relié de façon électriquement conductrice à la borne de contact de protection.

2. Ensemble de fiches ou de boîte de distribution selon la revendication 1, **caractérisé en ce que** la pluralité de contacts (11) est un corps isolant autonome d'une seule pièce ou en plusieurs éléments.

3. Ensemble de fiches ou de boîte de distribution selon la revendication 1, **caractérisé en ce que** l'ensemble de fiches (40) comprend une plaque d'assise/platine (41) avec des découpures (42-45), dans laquelle sont introduites différentes fiches multiples, en particulier des fiches SMD.

4. Ensemble de fiches ou de boîte de distribution selon l'une des revendications 1 à 3, **caractérisé en ce que** l'étrier (21, 51) comporte une pièce en tôle formant un plan sensiblement en forme de U sur les branches de laquelle (22, 52) sont prévus, en vue de la fixation, des colliers (23, 53) courbés à angle droit à partir du plan.

5. Ensemble de fiches ou de boîte de distribution selon la revendication 4, **caractérisé en ce que** les colliers (23) sont vissés sur l'ensemble de contacts (11).

6. Ensemble de fiches ou de boite de distribution selon la revendication 4, **caractérisé en ce que** les colliers (53) sont soudés à la plaque d'assise (41).

7. Ensemble de fiches ou de boîte de distribution selon l'une des revendications 1 à 6, **caractérisé en ce que**, sur l'étrier (21, 51), sont fixées une ou deux bandes de mise à la masse (29), en vue de la liaison électriquequement conductrice avec le boîtier de fiches ou le panneau de boîte de distribution.
